# FASCICULE DE BREVET EUROPEEN

(11) **EP 1 472 396 B1**
(45) Date de publication et mention de la délivrance du brevet: **24.06.2009**
(21) Numéro de dépôt: 03718845.5
(22) Date de dépôt: 06.02.2003
(51) Int. Cl.: D03C 3/24, D03C 13/00

(54) **DISPOSITIF DE FORMATION DE LA FOULE ET METIER A TISSER JACQUARD INCORPORANT UN TEL DISPOSITIF**
FACHBILDUNGSMECHANISMUS UND JACQUARDWEBMASCHINE MIT EINEM SOLCHEN MECHANISMUS
DEVICE FOR SHED FORMATION AND JACQUARD LOOM COMPRISING SAME

(30) Priorité: 07.02.2002 FR 0201508
(43) Date de publication de la demande: 03.11.2004
(73) Titulaire: STAUBLI LYON, 69680 Chassieu (FR)
(72) Inventeur: BASSI, Dario, F-69970 Chaponnay (FR); BOUCHET, Damien, F-69970 Chaponnay (FR); BOUTTE, Guillaume, F-69610 Aveize (FR)
(74) Mandataire: Myon, Gérard Jean-Pierre
(86) Numéro de dépôt international: PCT/FR2003/000379
(87) Numéro de publication internationale: WO 2003/066945

(56) Documents cités:
- EP-A- 0 536 092
- DE-C- 104 340
- FR-A- 2 407 284
- FR-A- 2 811 687
- GB-A- 1 079 692
- GB-A- 1 122 703
- PATENT ABSTRACTS OF JAPAN vol. 016, no. 411 (C-0979), 31 août 1992 (1992-08-31) & JP 04 136228 A (HARUO ISURUGI), 11 mai 1992 (1992-05-11) cité dans la demande

## Description

L'invention a trait à un dispositif de formation de la foule pour un métier à tisser de type Jacquard. L'invention a également trait à un métier à tisser équipé d'un tel dispositif.

Dans les métiers Jacquard, il est connu d'utiliser des planches dites « planches d'empoutage » pour positionner les arcades du harnais d'un métier dans un plan horizontal perpendiculaire à leur direction d'oscillations respectives. Ces planches d'empoutage sont généralement fixes par rapport au bâti du métier, de sorte que la répartition spatiale des arcades et des lisses associées ne peut pas être facilement adaptée à la foule à réaliser. De telles planches d'empoutage fixes peuvent également être utilisées, comme décrit dans FR-A-2 811 687, pour guider des lisses semi-rigides commandées en oscillations par une de leurs extrémités. Comme précédemment, aucune adaptation de la répartition spatiale des lisses ne peut être envisagée.

Comme décrit dans FR-A-2 407 284 ou JP-A-04 136 228, certains métiers peuvent être équipés de planchettes mobiles avec un seul degré de liberté entre deux positions et percées de trous de passage des arcades d'un métier Jacquard. Ceci ne permet pas de guider efficacement les lisses car les arcades sont susceptibles de se déformer, linéairement et en torsion, malgré leur tension. Ce système ne permet donc pas d'adapter, avec une bonne précision, le positionnement des lisses à la foule recherchée.

C'est à ces inconvénients qu'entend plus particulièrement remédier l'invention en proposant un dispositif de formation de la foule permettant d'obtenir une grande densité et une grande précision de l'implantation des lisses.

Dans cet esprit, l'invention concerne un dispositif de formation de la foule qui comprend, entre autres, des lisses rigides ou semi-rigides et au moins un organe pourvu d'orifices de passage et de guidage direct, en translation, d'une lisse dans son mouvement d'oscillations commandées, alors que cet organe est mobile, avec deux degrés de liberté, par rapport au bâti du métier, en translation, selon une direction globalement parallèle à la direction des fils de trame, et en pivotement, autour d'un axe globalement parallèle à la direction de translation des lisses, et que cet organe est apte à être positionné en translation et en pivotement par les fils de chaîne traversant les oeillets des lisses qu'il guide.

Grâce aux deux degrés de liberté de l'organe pourvu d'orifices de passage et. de guidage des lisses, la position de cet organe peut être ajustée en translation et/ou en pivotement, de façon précise et continue, en fonction de l'article à réaliser, alors que le guidage direct des lisses par cet organe assure leur positionnement précis. Un auto-positionnement de cet organe peut ainsi être obtenu par la tension des fils de chaîne traversant les lisses, ces lisses étant suffisamment rigides pour pouvoir influer sur la position de cet organe. Il est donc possible de disposer les lisses avec une grande densité, celles-ci étant correctement positionnées et avec une grande précision, en particulier grâce au fait que les lisses interagissent directement, c'est-à-dire sont en contact glissant, avec l'organe de guidage, ce qui constitue une différence sensible par rapport aux dispositifs dans lesquels des arcades plus ou moins tendues viennent frotter sur des barrettes d'empoutage. Les lisses ont une rigidité suffisante pour transmettre à l'organe de guidage un effort de positionnement, à la différence des fils d'arcade.

Selon un aspect avantageux de l'invention, les orifices de passage et de guidage des lisses sont aptes à définir le positionnement angulaire des lisses autour de leur axe d'oscillations. Ainsi, les oeillets portés par les lisses sont correctement positionnés par rapport à la direction d'incidence des fils de chaîne correspondant.

Selon un aspect particulièrement avantageux de l'invention, les orifices de passage et de guidage des lisses ont une section non-circulaire, alors que les lisses ont également une section non-circulaire. Cet aspect de l'invention permet de commander le positionnement angulaire des lisses autour de leur axe central par coopération de formes entre les lisses et les orifices de passage et de guidage.

Selon d'autres aspects avantageux de l'invention, le dispositif incorpore une ou plusieurs des caractéristiques suivantes :
- Les orifices de passage et de guidage sont alignés en une rangée s'étendant globalement selon la direction d'empoutage du métier.
- L'organe pourvu d'orifices de passage et de guidage des lisses est apte à reposer sur au moins un rail s'étendant selon une direction globalement parallèle à la direction de passage des fils de trame. Il peut être prévu des moyens de verrouillage de cet organe sur ce rail.
- L'organe comprend des logements aptes à recevoir chacun une extrémité d'une gaine de guidage d'un élément de transmission d'effort à l'une des lisses, ces logements étant chacun disposés en regard d'un orifice de passage et de guidage d'une lisse. Chaque logement se prolonge par des orifices de passage d'un élément de transmission d'effort et de parties d'une lisse associé à cet élément.
- L'organe précité est pourvu, sur au moins une face latérale, d'un relief apte à coopérer avec un relief correspondant prévu sur une face latérale d'un organe adjacent, en vue d'une imbrication partielle de ces organes.

L'invention concerne enfin un métier à tisser équipé d'un dispositif de formation de la foule tel que précédemment décrit. Ce métier est plus simple à mettre en oeuvre et à régler que les métiers de l'art antérieur, notamment lors d'un changement de foule.

L'invention sera mieux comprise et d'autres avantages de celle-ci apparaîtront plus clairement à la lumière de la description qui va suivre de deux modes de réalisation d'un dispositif de formation de la foule et d'un métier conformes à son principe, donnée uniquement à titre d'exemple et faite en référence aux dessins annexés dans lesquels :
- La figure 1 est une vue en perspective d'un métier à tisser conforme à l'invention ;
- La figure 2 est une vue de principe dans le plan II et selon les flèches F₂ à la figure 1, le nombre de fils de chaîne étant réduit à neuf et le nombre de barrettes étant réduit à trois pour la clarté du dessin ;
- La figure 3 est une vue analogue à la figure 2 dans une autre configuration d'utilisation du métier ;
- La figure 4 est une vue partielle et en perspective éclatée, d'une partie du dispositif de formation de la foule utilisée sur le métier de la figure 1 ;
- La figure 5 est une coupe partielle selon la ligne V-V à la figure 4 ;
- La figure 6 est une vue, partielle et avec arrachement, selon la flèche F₆ à la figure 4 ;
- La figure 7 est une représentation en perspective du détail VII à la figure 6 et
- La figure 8 est une vue analogue à la figure 6, à plus petite échelle, pour un dispositif de formation de la foule conforme à un second mode de réalisation de l'invention.

Le métier M représenté à la figure 1 comprend une ensouple 101 et une bobine 102 entre lesquelles circulent les fils de chaîne 103 du métier. On note A-A' la direction des duites sur le métier M, c'est-à-dire la direction des fils de trame.

Le métier M comprend également un châssis 104 supportant les éléments 101 et 102 et un système non représenté de passage des duites. Le châssis 104 se prolonge par une superstructure 105 disposée au-dessus de la partie principale du métier M et supportant un dispositif 110 d'entraînement et de sélection des lisses.

Une lisse 120 de ce métier est plus particulièrement visible aux figures 4 et 5. Elle est réalisée dans une bande de métal, par exemple en acier, et comprend, sur ses faces latérales 121 et 122, deux plis 123 et 124 qui s'étendent sur sensiblement toute la hauteur de la lisse 120 et définissent deux branches 125 et 126 disposées selon deux directions Y₁₂₅ et Y₁₂₆ parallèles entre elles. La lisse 120 a donc une section transversale globalement en forme de Z aplati. Au sens de la présente invention, des formes en S ou en Z sont équivalentes, car elles correspondent en fait à deux sens d'observation d'une même section. Cette lisse 120 présente une rigidité significative.

La lisse 120 est également pourvue d'un oeillet 127 de passage d'un fil de chaîne 103.

Chaque lisse 120 est associée à un jonc semi-rigide 130 réalisé, par exemple, en carbone qui commande ses oscillations verticales, ces oscillations étant représentées par la double flèche F₁ à la figure 4. L'assemblage entre la lisse 120 et le jonc 130 est réalisé par tout moyen approprié, de préférence réversible. Chaque jonc 130 s'étend, entre la lisse 120 qu'il entraîne et le dispositif 110, à l'intérieur d'une gaine 140 permettant de le guider et de le protéger contre l'environnement externe.

A la figure 1, seule une partie des gaines 140 est représentée pour la clarté du dessin. En pratique, le nombre de joncs 130 et de gaines 140 est adapté au nombre de lisses 120 du métier.

Une barrette 200 permet de guider chaque lisse 120 dans son mouvement d'oscillations et de translations verticales. Cette barrette 200 est réalisée en matière plastique et comprend deux traverses 201 et 202 dans lesquelles sont ménagées deux séries d'orifices 203 et 204.

Une seule lisse est représentée aux figures 4 à 8 pour la clarté du dessin. En pratique, un grand nombre de lisses peut être prévu, chaque barrette 200 pouvant guider autant de lisses 120 qu'elle comporte d'orifices 203 et 204.

Comme il ressort plus particulièrement de la figure 5, chaque orifice 203 a une forme adaptée à la section transversale de la lisse 120 qu'il reçoit, ce qui lui permet de la guider dans son mouvement de translation 1. Plus précisément, l'orifice 203 a une section transversale en forme de Z aplati et forme deux branches 203₅ et 203₆ dans lesquelles sont engagées les branches 125 et 126 de la section transversale de la lisse 120. La position angulaire de chaque lisse 120 autour de son axe longitudinal Z-Z' est imposée par la coopération des branches 203₅ et 125, d'une part, 203₆ et 126, d'autre part.

Un orifice 204 apparaît plus clairement aux figures 6 et 7. Il comprend une zone d'entrée 204₁ dans laquelle peut être introduite l'extrémité inférieure 140₁ d'une gaine 140. Un épaulement 204₂ forme une butée à l'introduction de l'extrémité 140₁. A l'opposé du côté d'entrée de l'extrémité 140₁, l'orifice 204 se prolonge par un conduit 204₃ de passage du jonc 130.

L'orifice 204 comprend également deux branches 204₅ et 204₆ analogues aux branches 203₅ et 203₆ de l'orifice 203 et permettant le passage des branches 125 et 126 à travers l'orifice 204. Il est ainsi possible de retirer une lisse 120 de la barrette 200 en l'extrayant par le haut à travers l'orifice 204 correspondant, comme représenté par la flèche F₃ à la figure 6.

Le dispositif de formation de la foule du métier M comprend plusieurs barrettes 200 dont certaines sont représentées en traits mixtes aux figures 4 et 5. Ces barrettes reposent sur deux rails 251 et 252 qui sont supportés par le châssis 104 et s'étendent selon des directions globalement parallèles à la direction A-A'. Les barrettes 200 et équivalentes sont chacune pourvues de deux crochets 206 et 207 leur permettant de venir en appui sur les rails 251 et 252.

La barrette 200 représentée aux figures 4 à 7 comprend vingt-quatre orifices 203 de passage et de guidage d'une lisse 120 et vingt-quatre orifices 204 de réception partielle d'une gaine 140, les orifices 203 et 204 étant alignés deux à deux selon une direction parallèle à la direction de coulissement des lisses 120 qui est parallèle à leurs axes longitudinaux Z-Z'.

Le fonctionnement du dispositif de formation de la foule va maintenant être explicité en référence aux figures 2 et 3 ou trois barrettes du type de la barrette 200 ont été représentées, chacune avec trois orifices analogues aux orifices 203. Bien entendu, le nombre d'orifices des barrettes 200 n'est pas limité et résulte d'un choix de conception, tout particulièrement en ce qui concerne le profondeur d'empoutage du métier. Le choix de trois orifices pour la représentation des figures 2 et 3 a été dicté par un souci de clarté des dessins.

Comme il ressort plus particulièrement des figures 2 et 3, les barrettes 200 sont en appui sur les rails 251 et 252 et peuvent coulisser parallèlement à la direction A-A', comme représenté par la double flèche F₄.

Les dimensions respectives des pattes 206 et 207 et des rails 251 et 252 sont telles qu'un mouvement de pivotement de chaque barrette 200 est possible autour d'un axe central Z₁-Z'₁ parallèle à la direction Z-Z', ce mouvement de pivotement étant représenté par la double flèche P₄.

Ainsi, l'angle des barrettes 200 par rapport à la direction A-A' peut passer d'une valeur α₁ relativement petite, représentée à la figure 2, à une valeur α₂ plus importante, visible à la figure 3, en fonction de la densité des fils de chaîne 103 et/ou des lisses 120 sur la profondeur d'empoutage. De même, l'écartement entre deux barrettes consécutives décroît, d'une valeur e₁ à une valeur e₂, lors du passage de la configuration de la figure 2 à celle de la figure 3. Des mesures sont prises pour éviter qu'une barrette 200 n'interfère avec les fils de chaîne traversant les lisses guidées par une barrette voisine, en particulier en limitant la valeur minimale de l'écart entre deux barrettes consécutives.

La tension T des fils de chaîne 103 et leur orientation, globalement selon une direction B-B' perpendiculaire à la direction A-A', permettent de positionner les barrettes 200 par rapport aux rails 251 et 252 à la fois en translation selon la flèche F₄ et en pivotement selon la flèche P₄.

Ainsi, chaque barrette 200 peut être positionnée avec deux degrés de liberté par rapport aux rails 251 et 252, c'est'-à-dire par rapport au bâti 104, ce qui permet un ajustement fin et continu de la position des barrettes de guidage 200 et, par voie de conséquence, des lisses 120.

Comme il ressort de la comparaison des figures 2 et 3, il est possible de disposer les barrettes 200 avec une plus ou moins grande densité selon la direction A-A'. Le réglage de cette densité est obtenu en continu, en ce sens que les barrettes 200 peuvent prendre toute position adaptée le long des rails 251 et 252. De même, le réglage en orientation des barrettes 200 autour de leurs axes centraux respectifs Z₁-Z'₁ peut être effectué de façon continue.

Lorsqu'une position satisfaisante des barrettes 200 est obtenue, celles-ci peuvent être immobilisées sur les rails 251 et 252 grâce à des crochets 253 et 254 articulés respectivement le long d'axes X₂₅₃ et X₂₅₄ parallèles aux directions principales des rails 251 et 252.

Pour ce faire, la barrette 200 est pourvue de deux pattes élastiquement déformables 208 et 209 destinées à coopérer respectivement avec les crochets 253 et 254 pour l'immobilisation de la barrette. La barrette 200 forme, en regard de la patte 208, un talon 210 destiné à éviter une déformation plastique de la patte 208, lors de la mise en place du crochet 253. De la même façon, un talon 211 est destiné à servir de butée à une déformation de la patte 209, lors de la mise en place du crochet 254.

Compte tenu de la géométrie des orifices 203 et 204 et du fait que les barrettes 200 et équivalentes doivent pouvoir être juxtaposées avec une grande densité, ces barrettes sont destinées à être plus ou moins imbriquées les unes dans les autres, comme cela ressort plus particulièrement de la figure 5 où deux barrettes 200' et 200'' adjacentes à la barrette 200 sont représentées en traits mixtes. Les barrettes 200' et 200'' ne sont pas représentées à la figure 4.

Les faces latérales 201a et 201b de la traverse 201 forment des ondulations destinées à s'imbriquer avec des ondulations correspondantes des barrettes 200' et 200''. Des ondulations de même type sont prévues sur les faces latérales de la traverse 202.

En tenant compte du fait que deux barrettes adjacentes ont sensiblement la même position par rapport aux rails 251 et 252 et du fait qu'il est préférable d'utiliser un seul type de barrettes 200, les barrettes sont conçues pour être disposées alternativement dans un sens et dans un autre autour de leurs axes de pivotement Z₁-Z'₁, le crochet 206 d'une barrette 200 venant en appui sur le rail 251 alors que les crochets 207 des deux barrettes adjacentes viennent en appui sur ce même rail. Ceci permet l'imbrication des ondulations précitées.

Pour faciliter le repérage de l'orientation des barrettes 200 autour de leurs axes Z'₁-Z'₁ de pivotement respectifs, les branches 206 et 207 sont respectivement pourvues de deux saillies 212 et 213 disposées à des hauteurs h₂₁₂ et h₂₁₃ différentes par rapport aux extrémités inférieures des crochets 206 et 207.

Lorsqu'une série de barrettes est correctement positionnée sur les rails 251 et 252, on voit, de chaque côté de l'ensemble ainsi formé, une alternance de saillies 212 et 213, ce qui permet de vérifier que les barrettes sont bien disposées alternativement dans les deux sens prévus.

L'immobilisation obtenue avec les crochets 207, 208, 253 et 254 est réversible. Il est en effet possible de dégager les crochets 253 et 254 pour libérer les barrettes 200 qui peuvent alors être déplacées dans le sens des flèches F₄ et P₄. Ceci peut avoir lieu lors d'un changement d'article ou d'une opération de maintenance. Dans ce second cas, les barrettes adjacentes à une barrette 200 peuvent être écartées de celle-ci, par exemple en vue d'une intervention sur une lisse.

Dans le second mode de réalisation de l'invention représenté à la figure 8, les éléments analogues à ceux du premier mode de réalisation portent des références identiques augmentées de 500. La barrette 700 de ce mode de réalisation diffère de la précédente, essentiellement en ce qu'il n'est pas prévu deux traverses distinctes, du type des traverses 201 et 202, mais que les orifices 703, de guidage d'une lisse 620, et 704, constituant un logement de réception de l'extrémité d'une gaine 640, sont formés d'une seule ouverture ménagée sur la hauteur de la barrette 700.

Selon une variante non représentée de l'invention, un seul verrou d'immobilisation peut être prévu pour chaque barrette.

Les lisses 120 et 620 des deux modes de réalisation décrits sont guidées par les orifices 203 et 703 d'un seul côté de leurs oeillets 127 et équivalents, en l'occurrence les orifices situés au-dessus des oeillets.

L'invention a été représentée avec un dispositif d'entraînement des lisses monté sur la superstructure 105 du métier M. Elle est cependant utilisable dans le cas où un dispositif équivalent serait monté dans le bâti 104, entre l'ensouple 101 et la bobine 102, auquel cas les lisses 120 et équivalentes seraient commandées sous la nappe de fils de chaîne 103.

## Revendications

1. Dispositif de formation de la foule pour un métier à tisser de type Jacquard, ledit dispositif comprenant des lisses rigides ou semi-rigides et au moins un organe (200 ; 700) pourvu d'orifices (203 ; 703) de passage et de guidage direct, en translation, d'une lisse (120 ; 620) dans son mouvement (F₁) d'oscillations commandées, **caractérisé en ce que** ledit organe (200 ; 700) est mobile, avec deux degrés de liberté, par rapport au bâti du métier, en translation (F₄), selon une direction (A-A') globalement parallèle à la direction des fils de trame, et en pivotement (P₄), autour d'un axe (Z₁-Z'₁) globalement parallèle à la direction de translation (F₁) desdites lisses (120 ; 620) et **en ce que** ledit organe (200 ; 700) est apte à être positionné en translation (F₄) et en pivotement (P₄), selon les mouvements précités, par les fils de chaîne (103, T) traversant les oeillets (127) des lisses (120 ; 620) guidées par ledit organe.

2. Dispositif selon la revendication 1, **caractérisé en ce que** chaque lisse (120 ; 620) est commandée en oscillations verticales (F₁) uniquement par un jonc semi-rigide (130) qui la relie à un dispositif d'entraînement (110).

3. Dispositif selon l'une des revendications précédentes, **caractérisé en ce que** lesdits orifices (203 ; 703) sont aptes à définir le positionnement angulaire desdites lisses (120 ; 620) autour de leur axe (Z-Z') d'oscillations.

4. Dispositif selon la revendication 3, **caractérisé en ce que** lesdits orifices (203 ; 703) de passage et de guidage ont une section non circulaire, alors que les lisses correspondantes (120 ; 620) ont une section non circulaire.

5. Dispositif selon l'une des revendications précédentes, **caractérisé en ce que** lesdits orifices (203 ; 703) de passage et de guidage sont alignés en une rangée s'étendant globalement selon la direction d'empoutage du métier.

6. Dispositif selon l'une des revendications précédentes, **caractérisé en ce que** ledit organe (200 ; 700) est apte à reposer sur au moins un rail (251, 252) fixe par rapport au bâti et s'étendant selon une direction globalement parallèle à la direction (A-A') de passage des fils de trame.

7. Dispositif selon la revendication 6, **caractérisé en ce qu'**il comprend des moyens (208, 209, 253, 254) de verrouillage dudit organe (200 ; 700) sur ledit rail (251, 252).

8. Dispositif selon l'une des revendications précédentes, **caractérisé en ce que** ledit organe (200 ; 700) comprend des logements (204 ; 704) aptes à recevoir chacun une extrémité (140₁) d'une gaine (140) de guidage d'un élément (130) de transmission d'effort à l'une desdites lisses (120 ; 620) lesdits logements étant chacun disposés en regard d'un orifice (203 ; 703) de passage et de guidage d'une lisse, alors que chaque logement (204) se prolonge par des orifices (204₃-204₆) de passage d'un élément (130) de transmission d'effort et de parties (125, 126) d'une lisse (120) associée audit élément.

9. Dispositif selon l'une des revendications précédentes, **caractérisé en ce que** ledit organe (200) est pourvu, sur au moins une face latérale (201a, 201b), d'une relief apte à coopérer avec un relief correspondant prévu sur une face latérale d'un organe adjacent (200', 200''), en vue d'une imbrication partielle desdits organes.

10. Métier à tisser, **caractérisé en ce qu'**il comprend un dispositif de formation de la foule (120-254 ; 620-752) selon l'une des revendications précédentes.

## Claims

1. Device for shed formation for a Jacquard loom, this device comprising rigid or semi-rigid heddles and at least one device (200; 700) provided with openings (203; 703) for the passage and direct guidance, when travelling, of a heddle (120; 620) in its movement (F₁) of controlled oscillation, **characterised in that** this device (200; 700) is mobile with two degrees of freedom in relation to the frame of the loom, when travelling (F₄) in a direction (A-A') as a whole parallel to the direction of the weft threads, and turning (P₄) around an axis (Z₁-Z'₁) as a whole parallel to the direction of travel (F₁) of these heddles (120; 620) and **in that** this device (200; 700) is able to be positioned, when travelling (F₄) and pivoting (P₄) according to the movements indicated above, by the warp threads (103, T) crossing through the eyelets (127) of the heddles (120; 620) guided by this device.

2. Device according to claim 1, **characterised in that** each heddle (120; 620) is controlled in vertical oscillation (F₁) only by a semi-rigid rod (130), which connects it to an actuating device (110).

3. Device according to one of the previous claims, **characterised in that** these openings (203; 703) are able to define the angular position of these heddles (120; 620) around their axis (Z-Z') of oscillation.

4. Device according to claim 3, **characterised in that** these openings (203; 703) for passage and guidance have a non-circular section, whilst the corresponding frames (120; 620) have a non-circular section.

5. Device according to one of the previous claims, **characterised in that** these openings (203; 703) for passage and guidance are aligned in a row extending as a whole in the direction of the harness tie of the loom.

6. Device according to one of the previous claims, **characterised in that** this device (200; 700) is able to rest on at least one fixed rail (251, 252) in relation to the frame and extending in a direction on the whole parallel to the direction (A-A') for passage of the weft threads.

7. Device according to claim 6, **characterised in that** it comprises means (208, 209, 253, 254) of locking this device (200; 700) on this rail (251, 252).

8. Device according to one of the previous claims, **characterised in that** this device (200; 700) comprises housings (204; 704), each able to receive an end (140₁) of a sleeve (140) for guiding an element (130) for transmission of force to each of these heddles (120; 620), these housings each being arranged facing an opening (203; 703) for the passage and guidance of a heddle, whilst each housing (204) extends through openings (204₃-204₆) for the passage of an element (130) for transmission of force and parts (125, 126) of a heddle (120) associated with this element.

9. Device according to one of the previous claims, **characterised in that** on at least one lateral face (201a, 201b) this device (200) is provided with a relief, which is able to work with a corresponding relief provided on a lateral face of an adjacent device (200', 200"), in view of the partial interleaving of these devices.

10. Loom, **characterised in that** it comprises a shed forming device (120-254; 620-752) according to one of the previous claims.

## Patentansprüche

1. Fachbildungsvorrichtung für eine Jacquard-Webmaschine, wobei die Vorrichtung starre oder halbstarre Litzen und mindestens ein Organ (200; 700) umfasst, das mit Öffnungen (203; 703) für einen Durchgang und eine direkte Führung einer Litze (120; 620) in Translation in ihren gesteuerten Schwingungsbewegungen (F₁) versehen ist, **dadurch gekennzeichnet, dass** das Organ (200; 700) mit zwei Freiheitsgraden in Bezug auf das Gestell der Maschine in Translation (F₄) gemäß einer im Wesentlichen zu der Richtung (A-A') der Schussfäden parallelen Richtung und in Schwenkung (P₄) um eine Achse (Z₁-Z'₁) im Wesentlichen parallel zur Translationsrichtung (F₁) der Litzen (120; 620) beweglich ist, und dass das Organ (200; 700) geeignet ist, in Translation (F₄) und in Schwenkung (P₄) entsprechend den zuvor erwähnten Bewegungen von Kettfäden (103, T) positioniert zu werden, die die Ösen (127) der von dem Organ geführten Litzen (120; 620) durchqueren.

2. Vorrichtung nach Anspruch 1, **dadurch gekennzeichnet, dass** jede Litze (120; 620) zu vertikalen Schwingungen (F₁) lediglich durch einen halbstarren Stab (130) gesteuert wird, dee sie mit einer Antriebsvorrichtung (110) verbindet.

3. Vorrichtung nach einem der vorherigen Ansprüche, **dadurch gekennzeichnet, dass** die Öffnungen (203; 703) geeignet sind, die winkelmäßige Positionierung der Litzen (120; 620) um ihre Schwingungsachsen (Z-Z') zu definieren.

4. Vorrichtung nach Anspruch 3, **dadurch gekennzeichnet, dass** die Öffnungen (203; 703) für den Durchgang und Führung einen nicht kreisförmigen Abschnitt aufweisen, wobei die korrespondierenden Litzen (120; 620) einen nicht kreisförmigen Abschnitt aufweisen.

5. Vorrichtung nach einem der vorhergehenden Ansprüche, **dadurch gekennzeichnet, dass** die Öffnungen (203; 703) für den Durchgang und die Führung in einer Reihe ausgerichtet sind, die sich im Ganzen gesehen gemäß einer Richtung der Schnürung der Webmaschine erstreckt.

6. Vorrichtung nach einem der vorherigen Ansprüche, **dadurch gekennzeichnet, dass** das Organ (200; 700) geeignet ist, auf mindestens einer fest in Bezug auf das Gestell angeordneten Schiene (251, 252) zu ruhen, die sich gemäß einer im Wesentlichen parallel zur Durchgangsrichtung (A-A') der Schussfäden liegenden Richtung erstreckt.

7. Vorrichtung nach Anspruch 6, **dadurch gekennzeichnet, dass** sie Mittel (208, 209, 253, 254) zur Verriegelung des Organs (200; 700) auf der Schiene (251; 252) umfasst.

8. Vorrichtung nach einem der vorhergehenden Ansprüche, **dadurch gekennzeichnet, dass** das Organ (200; 700) Aufnahmen (204; 704) umfasst, die geeignet sind, jede ein Ende (140₁) einer Hülle (140) zur Führung eines Elements (130) zur Kraftübertragung an eine der Litzen (120; 620) aufzunehmen, wobei die Aufnahmen jeweils gegenüberstehend zu einer Öffnung (203; 703) für den Durchgang und der Führung einer Litze angeordnet sind und jede Aufnahme (204) sich durch Durchgangsöffnungen (204₃-204₆) eines Elements (130) zur Übertragung der Kraft und von Teilen (125, 126) einer Litze (120), die dem Element zugeordnet sind, verlängert.

9. Vorrichtung nach einem der vorhergehenden Ansprüche, **dadurch gekennzeichnet, dass** das Organ (200) auf mindestens einer Seitenfläche (201a, 201b) mit einem Relief versehen ist, das geeignet ist, mit einem korrespondierenden Relief zusammenzuarbeiten, das auf einer Seitenfläche eines korrespondierenden Organs (200', 200") in Hinblick auf eine Teilverschachtelung der Organe vorgesehen ist.

10. Webmaschine, **dadurch gekennzeichnet, dass** sie eine Fachbildungsvorrichtung (120-254; 620-752) nach einem der vorhergehenden Ansprüche umfasst.
